# EUROPÄISCHE PATENTSCHRIFT

(11) **EP 1 543 868 B1**
(45) Veröffentlichungstag und Bekanntmachung des Hinweises auf die Patenterteilung: **17.12.2008**
(21) Anmeldenummer: 04018850.0
(22) Anmeldetag: 09.08.2004
(51) Int. Cl.: A63C 5/048, A63C 5/04

(54) **Schneegleitgerät, insbesondere Carvingski**
Snow sliding apparatus, especially carving ski
Engin de glisse sur neige, en particuleir ski de carving

(30) Priorität: 17.12.2003 DE 10359228
(43) Veröffentlichungstag der Anmeldung: 22.06.2005
(73) Patentinhaber: Kneissl Holding GmbH, 6330 Kufstein (AT)
(72) Erfinder: Mölg, Harald, 6250 Kundl (AT)
(74) Vertreter: Popp, Eugen

(56) Entgegenhaltungen:
- WO-A-03/008051
- DE-U1- 29 605 583
- US-A- 5 871 224
- US-A1- 2003 122 350
- US-A1- 2004 084 879

## Beschreibung

Die Erfindung betrifft ein Schneegleitgerät, insbesondere einen Carvingski, mit einer Basislauffläche, die sich über einen vorderen, einen mittleren und einen hinteren Bereich erstreckt und die in Längsrichtung tailliert ist.

Derartige Schneegleitgeräte sind beispielsweise aus dem alpinen Skispott bekannt. Dabei haben sich inzwischen die sog. Carvingski durchgesetzt, die durch eine in Längsrichtung ausgeprägt taillierte Linienführung gekennzeichnet sind. Der Vorteil dieser taillierten Ski ist, dass beim Ankanten der Ski eine Kurve entlang eines durch die Taillierung definierten aktiven Radius beschreibt. Je stärker ein Ski tailliert ist, desto enger kann so theoretisch eine Kurve gefahren werden. Ski mit starker Taillierung sind daher sehr wendig, neigen aber bei Geradeausfahrt dazu, sehr unruhig und instabil zu werden. Umgekehrt ist ein wenig taillierter Ski bei Geradeausfahrt richtungsstabil, besitzt aber eine deutlich geringere Wendigkeit und ist daher bei Kurvenfahrt schwieriger zu handhaben.

Der herkömmliche Ski, insbesondere der Carvingski hat zwar aufgrund seiner Taillierung das Kurvenfahren im alpinen Skisport revolutioniert, er birgt jedoch den Nachteil, dass die Variation von Kurven mit unterschiedlichen Radien nur für geübte Skifahrer möglich ist. Besonders bei stark taillierten Ski bewirkt ein geringes Ankanten des Ski schon die Einleitung der Kurvenfahrt. Gerade bei ungeübten Skifahrern führt diese abrupte Richtungsänderung des häufigeren zu Stürzen mit nicht minder schlimmen Folgen.

Aus dem Stand der Technik sind einige Druckschriften bekannt, die oben genannte Probleme zu lösen suchen.

So beschreibt das deutsche Gebrauchsmuster DE 296 05 583 U1 einen sog. Mehrkantenski. Dieser ist dadurch gekennzeichnet, dass sich seine Gleitfläche aus einer oder mehreren Stufen zusammensetzt, wobei an jedem Stufenübergang eine Stahlkante befestigt werden kann. Der größte Vorteil dieses Mehrkantenski liegt darin, dass sich bei gleicher Länge des Ski ein Mehrfaches an Metallkantenlänge integrieren lässt. Darüber hinaus ist es aber auch möglich, durch eine unterschiedliche Taillierung der einzelnen Stufen des Ski, eine verbesserte Wendigkeit bzw. Spurtreue zu erreichen. So beschreibt die DE '583 beispielsweise, die unterste Stufe wenig zu taillieren, da sie so einen guten und richtungsstabilen Geradeauslauf erzeugt, und die oberen Stufen dann zunehmend tailliert auszubilden, da sie beim Aufkanten mehr Kontakt zum Schnee bekommen und dann aufgrund ihrer taillierten Form eine bessere Wendigkeit des Ski bedingen. Ein Nachteil dieser Ausführung liegt darin, dass sich über die gesamte Skilänge unterschiedliche Kanten mit unterschiedlicher Taillierung erstrecken. Dies führt zu einem hohen Gewicht, zu einem erhöhten Widerstand im Geradeauslauf als auch beim Kurvenfahren und besonders bei einem zweistufigen Aufbau des Ski wieder zum Problem der abrupten Richtungsänderung. Da je nach Aufkantung eine andere Kante als Richtungsführung agiert, bildet sich bei dieser Ausführungsform kein stufenloser Zwischenbereich aus, der je nach Aufkantung einen anderen Fahrradius erlaubt.

Die deutsche Offenlegungsschrift DE 101 07 905 A1 beschreibt ebenfalls einen Carvingski, der zur Lösung der oben angesprochenen Problematik eine erhöhte Lauffläche erhält, deren Außenkanten parallel zur Mitte der Längsachse des Ski verlaufen. Diese neue zusätzliche Lauffläche ist etwas schmaler als die Taille der ursprünglichen Lauffläche. Der hier beschriebene Ski ist also ebenfalls mehrstufig aufgebaut und weist daher dieselben Vorteile auf wie sie schon aus der DE '583 zu entnehmen sind. Demzufolge weist diese Offenbarung natürlich auch die oben genannten Nachteile auf.

Der vorliegenden Erfindung liegt folglich die Aufgabe zugrunde, ein Schneegleitgerät, insbesondere einen Carvingski, derart weiter zu entwickeln, dass er trotz guter Wendigkeit einen, auch bei hohen Geschwindigkeiten, einfach zu kontrollierenden Geradeauslauf aufweist. Darüber hinaus stellt sich die vorliegende Erfindung die Aufgabe, ein Schneegleitgerät insbesondere einen Carvingski, derart auszubilden, dass er im wesentlichen stufenlos veränderbare Kurvenradien durchfahren kann.

Die oben gestellt Aufgabe wird durch ein Schneegleitgerät nach Patentanspruch 1 gelöst.

Folglich wird diese Aufgabe durch ein Schneegleitgerät, insbesondere Carvingski, gelöst, mit einer Basislauffläche, die sich über einen vorderen, einen mittleren und einen hinteren Bereich erstreckt und die in Längsrichtung tailliert ist, wobei im vorderen und optional im hinteren Bereich der Basislauffläche, nicht aber im mittleren Bereich, diese durch wenigstens einen zusätzlichen Laufflächenabschnitt überlagert ist, der mit einem Teil, insbesondere dem mittleren Teil der Basislauffläche, eine zweite Lauffläche mit einer zweiten Taillierung mit im wesentlichen größerem Krümmungsradius definiert.

Dadurch, dass die zweite Taillierung, mit im wesentlichen größeren Krümmungsradius, durch einen Teil der Basislauffläche und durch wenigstens einen zusätzlichen Laufflächenabschnitt gebildet wird, erhält man einen Ski mit zwei Taillierungen, die jede für sich einen Grenzradius definieren. Im Vergleich zu den eingangs genannten Druckschriften mit einem mehrstufigen Skiaufbau, ist das hier vorgeschlagene Schneegleitgerät um einiges leichter. Darüber hinaus, führt die Verwendung einer gemeinsam genutzten Basislauffläche im mittleren Bereich des Schneegleitgerätes zu einer optimierten Lauffläche, da hier keinerlei Kanten und Abstufungen dem Gleiten hindernd entgegenstehen. Die Ausbildung der zweiten Taillierung mit einem, im Vergleich zur Taillierung der Basislauffläche - im folgenden Basistaillierung genannt - im wesentlichen größeren Krümmungsradius, führt dazu, dass bei einem nicht angekanteten Ski, dieser einen wesentlich verbesserten Geradeauslauf aufweist.

Beim Ankanten des Ski greift dann zunehmend die zweite Taillierung, wobei sich hier ein Mischbereich ausbildet. Je nach Aufkantwinkel des Ski bildet sich eine aktive Kante aus, die den aktiven, d.h. wirksamen Radius des Ski definiert. Somit erreicht man bei vorliegender Ausführungsform ein Schneegleitgerät, insbesondere einen Ski bzw. Carvingski, der nicht durch seine feste Seitengeometrie begrenzt und dadurch mehr oder weniger für kurze oder lange Schwünge geeignet ist, sondern ein Schneegleitgerät, das je nach Aufkantwinkel einen stufenlos veränderbaren Radius durchfahren kann. Folglich ist mit diesem Schneegleitgerät sowohl das Carven, d.h. das Fahren auf der Kante, von kurzen als auch von langen Schwüngen möglich. Durch den sukzessiven Übergang von zweiter Taillierung auf die Basistaillierung - je nach Aufkantwinkel des Ski - wird darüber hinaus ein "Servoeffekt" bzgl. der Skiführung und des Steuerverhaltens geschaffen. Beim Aufkanten des Ski erfolgt nicht eine abrupte Richtungsänderung, sondern ein allmähliches Herantasten an einen maximalen Kurvenradius, der durch die Basistaillierung begrenzt ist. Somit ist bei diesem Schneegleitgerät auch das plötzliche Verkanten kein Gefahrenpunkt mehr, da beim Aufkanten des Ski die Richtungsänderung allmählich und nicht abrupt erfolgt.

Da mit zunehmendem Aufkantwinkel der aktive Radius entsprechend zunehmend kleiner wird, ist es dem Anwender möglich, kontinuierlich den Kurvenradius zu verändern. Dabei kann man davon ausgehen, dass üblicherweise der aktive Radius bei einem Aufkantwinkel von etwa 0° maximal und bei einem Aufkantwinkel von wenigstens etwa 8-12°, insbesondere 10°, minimal ist. Natürlich ist es auch hier denkbar, Skimodelle nach Bereichen zu staffeln, um so beispielsweise einen Slalomski zu definieren, dessen minimaler und maximaler Radius unter dem eines Abfahrtski liegt, der üblicherweise besonders große Kurvenradien erfordert.

Das Kurvenverhalten bzw. der Geradeauslauf des erfindungsgemäßen Ski wird dabei im wesentlichen durch die Ausbildung der verschiedenen Taillierungen definiert. Es hat sich dabei als vorteilhaft erwiesen, die Taillierungen im wesentlichen aus einem oder mehreren konstruktiv aufeinander abgestimmten Kreisbögen zu bilden. Aus empirischen Erfahrungen hat sich gezeigt, dass dies ein geeignetes Mittel ist, die Fahreigenschaften eines Schneegleitgerätes zu steuern. Auch die Verwendung von stetigen Kurvenradien ist eine Möglichkeit, eine Taillierung zu schaffen, die zu besonders positiven Skieigenschaften führt. Die Ausbildung der Basistaillierung und/oder der zweiten Taillierung derart, dass der Krümmungsradius vom vorderen Bereich und/oder vom hinteren Bereich zum mittleren Bereich des Schneegleitgerätes abnimmt, führt zu einem Ski mit ausgeprägten "Carver"-Eigenschaften. Ein derartiger Ski folgt beim Ankanten exakt dieser Taillierung. Durch eine Kombination der Basis- und der zweiten Taillierung bildet sich also ein Carvingski aus, der durch einen maximalen und durch einen minimalen Kurvenradius begrenzt ist, wobei sich dazwischen ein Mischbereich ausbildet, der das Durchfahren nahezu jeden gewünschten Kurvenradius ermöglicht.

Bildet man nun die zweite Taillierung mit einem im wesentlichen konstanten Krümmungsradius aus, hat das zur Folge, dass der Ski - wenn er nicht angekantet ist - einen exakten Geradeauslauf aufweist, wobei die Gefahr des Verschneidens minimiert wird. Im alpinen Skisport stellt eine derartige Ausbildungsform die Kombination eines herkömmlichen Alpinski mit einem Carvingski dar, da hier die Wendigkeit des Carvers mit dem exakten und sicheren Geradeauslauf des herkömmlichen Alpinski kombiniert werden. Nebenbei sei erwähnt, dass es natürlich auch möglich ist, mehrere überlagernde Laufflächenabschnitte übereinander zu verwenden, so dass sich weitere zusätzliche Taillierungen drei, vier und so weiter ergeben, die beispielsweise den Kantengriff beim Kurvenfahren zusätzlich verbessern würden.

Um exaktes Kurvenfahren zu erzielen, ist es sinnvoll, die Basislauffläche sowie die Laufflächenabschnitte, die diese überlagern, seitlich durch Stahlkanten oder vergleichbare Kanten zu begrenzen, so dass diese einen entsprechenden "Side-cut" definieren. Natürlich ist es denkbar, je nach geforderten Gleiteigenschaften oder Anwendungsgebieten des Ski, sowohl unterschiedliche Kantenformen als auch Materialien zu verwenden. Auch kann es sinnvoll sein, lediglich die Basislauffläche mit Stahlkanten zu begrenzen und die überlagernden Laufflächenabschnitte lediglich durch Kunststoffbegrenzungen zu verstärken. Zudem sei hier erwähnt, dass natürlich auch die Ausbildung von Spurrillen, wie sie aus dem Stand der Technik bekannt sind, ihre Anwendung finden können, um die Fahreigenschaften des Ski zu beeinflussen.

Eine vielseitige Anwendbarkeit des Schneegleitgerätes stellt die Ausbildung der überlagernden Laufflächenabschnitte derart dar, dass sie lösbar an der Laufflächenseite des Schneegleitgerätes befestigt sind. Diese Befestigung kann durch von der Skioberseite her betätigbare Befestigungsschrauben, durch Schnellverschlussclips oder auch durch Nut- und Federkonstruktionen erfolgen. Der Vorteil einer lösbaren Befestigung liegt in der Auswechselbarkeit der überlagernden Laufflächenabschnitte je nach Bedarf. So ist es beispielsweise denkbar, Laufflächenabschnitte am Ski zu befestigen, die dem Ski eine stärkere zweite Taillierung verschaffen. Dies würde den Ski besonders wendig machen und ihm einen sehr extremen Minimalradius verschaffen. Ist dagegen ein Ski mit besonders stabilem Geradeauslauf gewünscht, kann durch Austauschen der überlagernden Laufflächenabschnitte eine dahingehende Anpassung erfolgen. Indem man Laufflächenabschnitte einsetzt, die dem Ski eine geringere zweite Taillierung verschaffen, führt die zu einem stabilen Geradeauslauf. Es ist natürlich auch möglich, die Laufflächenabschnitte sowohl an sich veränderte Schneebedingungen anzupassen als auch Laufflächenabschnitte zur Verfügung zu stellen, die bei Verschleiß einfach gegen neue Laufflächenabschnitte ausgetauscht werden.

Eine vorteilhafte Weiterbildung ist die Ausbildung von Laufflächenabschnitten, die sich jeweils aus der Basislaufschicht heraus in Richtung nach vorne bzw. hinten zunehmend vorstehend erstrecken. Je nach Größe dieser Erhebung erhält der Ski somit ein verändertes Ansprechverhalten auf das Ankanten. Es ist natürlich auch denkbar, die überlagernden Laufflächenabschnitte derart auszubilden, dass diese Erhebung einstellbar ist. Dies kann, wie schon zuvor bei der Befestigung der überlagernden Laufflächenabschnitte am Skikörper, mittels Einstellschrauben erfolgen, die von der Skioberseite her betätigbar sind. Natürlich ist es auch denkbar, diesbezüglich unterschiedlich ausgebildete Laufflächenabschnitte anzubieten, die der Anwender je nach Bedarf an seinem Schneegleitgerät, insbesondere seinem Ski befestigt.

Demzufolge ist es ebenfalls von Vorteil, die überlagernden Laufflächenabschnitte unter Zwischenschaltung elastischer Elemente, insbesondere einer, insbesondere stoßdämpfend wirkenden, Elastomerschicht am Ski zu befestigen. Diese elastische Lagerung bewirkt eine Dämpfung des Ski und erhöht somit die Kontrollierbarkeit und den Fahrkomfort. Es ist natürlich auch denkbar, diese Zwischenschicht nicht nur als elastische Zwischenschicht auszubilden, sondern sie auch durch thermoplastische Elemente zu ergänzen, die je nach Umgebungstemperatur eine veränderte Skisteifigkeit bewirken.

Weitere Ausführungsformen der Erfindung ergeben sich aus den Unteransprüchen.

Insbesondere die Ausführungsform nach den Ansprüchen 12 und 13 ist besonders bemerkenswert. Diese Ausführungsform ist **dadurch gekennzeichnet, dass** die zusätzlichen Laufflächenabschnitte kufenartig ausgebildet sind, insbesondere zwei in Skiquerrichtung voneinander beabstandete Kufen umfassen, die außenseitig durch eine Stahlkante begrenzt sind und nach innen entweder flach oder stufig auf Höhe der Basislauffläche abfallen.

Der Basislauffläche wird also im vorderen und optional im hinteren Bereich durch jeweils eine Art "Schlitten" überlagert, wobei die jeweils äußere Begrenzung innerhalb der äußeren Begrenzung der Basislauffläche liegt.

Nachfolgend wird die Erfindung anhand von Ausführungsbeispielen beschrieben, die anhand der Abbildungen näher erläutert werden. Hierbei zeigen:
- Fig. 1: eine Ausführungsform des erfindungsgemäßen Schneegleitgeräts in einer Ansicht von unten;
- Fig. 2: eine Seitenansicht der Ausführungsform nach Fig. 1;
- Fig. 3-5: die Ausbildung einer aktiven Kante am Ausführungsbeispiel nach Fig. 1 in Abhängigkeit des Aufkantwinkels in einer schematischen Ansicht von unten; und
- Fig. 6 und 7: eine zweite Ausführungsform eines erfindungsgemäßen Schneegleitgeräts in Ansicht von unten sowie in Seitenansicht.

In der nachfolgenden Beschreibung werden für gleiche und gleichwirkende Teile dieselben Bezugsziffern verwendet.

Fig. 1 zeigt ein erfindungsgemäßes Schneegleitgerät bzw. einen Ski in einer Ansicht von unten. Dieser Ski 1 umfaßt einen vorderen Bereich 4, einen mittleren Bereich 6 und einen hinteren Bereich 8. Über diese drei Bereiche (4, 6, 8) erstreckt sich eine Basislauffläche 10. Der hier dargestellte Ski 1 ist ein typischer Carvingski mit einer ausgeprägten Basistaillierung 12. Eine derartige Taillierung 12 erlaubt das Durchfahren bestimmter Kurvenradien durch das Ankanten des Ski um seine Längsachse. Um bei dieser Kurvenfahrt die nötige Bodenhaftung und Längsführung nicht zu verlieren, weist der Ski, wie dies allgemein aus dem Stand der Technik bekannt ist, Stahlkanten 17, 17' auf. Darüber hinaus, auch das ist aus dem Stand der Technik bekannt, umfasst der Ski 1 im vorderen Bereich 4 eine Schaufel 5 (siehe Fig. 2). Erfindungsgemäß umfasst der dargestellte Ski 1 im vorderen Bereich 4 und im hinteren Bereich 8 je einen zusätzlichen überlagernden Laufflächenabschnitt 24 bzw. 28. Dieser Laufflächenabschnitt ist in diesem Fall (siehe Fig. 2) mit Befestigungsmitteln, insbesondere Schrauben an der Basislauffläche des Ski 1 auf der Laufflächenseite 2 befestigt. In Fig. 1 wird deutlich, dass diese überlagernden Laufflächenabschnitte 24; 28 schmäler sind als die Basislauffläche 10. Darüber hinaus ist auch der Krümmungsradius dieser Laufflächenabschnitte 24; 28 im entsprechenden Bereich geringer als der Krümmungsradius der Basistaillierung 12 der Basislauffläche 10. Zur Gewährleistung guter Gleiteigenschaften sind die überlagernden Laufflächenabschnitte 24; 28 so ausgebildet, dass zwischen der Basislauffläche 10 im mittleren Bereich 6 des Ski 1 und den überlagernden Laufflächenabschnitten 24; 28 ein tangentialer Übergang besteht.

In Fig. 2 ist erkennbar, dass die überlagernden Laufflächenabschnitte 24; 28 sich aus der Basislauffläche 10 im vorderen Bereich 4 und im hinteren Bereich 8 herausheben. Diese Erhebungen 26; 26' ermöglichen die Anpassung des Ansprechverhaltens des Ski 1. Je größer die Erhebung 26; 26', desto stärker muss der Ski angekantet werden, damit die Stahlkanten 17, 27, 29 bzw. 17', 27', 29' als Führungskanten, d.h. aktive Kanten wirken. Auf das Führungsverhalten dieser Kanten und auf die sogenannte aktive Kante wird in den Fig. 3-5 noch näher eingegangen.

Die in Fig. 2 dargestellten Befestigungselemente 40, 40' ermöglichen die lösbare Befestigung der überlagernden Laufflächenabschnitte 24; 28 am Ski 1. So können je nach gewünschtem Skiverhalten oder Umgebungsbedingungen, d.h. Geradeauslauf, Wendigkeit, Temperaturverhältnisse etc., die überlagernden Laufflächenabschnitte 24; 28 ausgetauscht und durch andere ersetzt werden. Es ist natürlich auch denkbar, den Ski 1 lediglich im vorderen Bereich 4 mit einem überlagernden Laufflächenabschnitt 24 zu versehen, wenn dies gewünscht ist, oder diesen Abschnitt 24 noch durch wenigstens einen weiteren Abschnitt zu überlagern. Dasselbe gilt natürlich auch für den hinteren Bereich 8. Darüber hinaus ist es denkbar, am Übergangsbereich 34 bzw. 38 (dargestellt in Fig. 1) auch die Basislauffläche 10 in Abschnitte zu unterteilen, so dass beispielsweise die Basislauffläche 10 im mittleren Bereich 6 lösbar am Ski 1 befestigt werden kann. Dies ermöglicht das Austauschen derselben, um sie möglicherweise an veränderte Schneebedingungen anzupassen oder eine Nachbearbeitung vorzunehmen.

Die Fig. 3-5 zeigen die Wirkungsweise der erfindungsgemäßen Kantenanordnung bzw. Laufflächenanordnung des Ski 1. Bei einem Aufkantwinkel α von 0° dient die zweite Taillierung 22 des Ski 1 als Führung. Diese zweite Taillierung 22 setzt sich, wie in Fig. 3 ersichtlich, aus der Basistaillierung 12 im Mittelbereich 6 des Ski 1 und der zweiten Taillierung 22 der überlagernden Laufflächenabschnitte 24; 28 zusammen. Bei einem Aufkantwinkel α von in etwa 0° dient dem Ski die zweite Taillierung 22 als Führung und bewirkt aufgrund der sehr geringen Krümmung einen stabilen Geradeauslauf.

Wird nun wie in den Fig. 4-5 ersichtlich, der Aufkantwinkel α vergrößert, das bedeutet, dass der Skifahrer den Ski über die Längsachse ankantet, kommt es zu einer Veränderung der aktiven Kante. Bei einem Aufkantwinkel α von etwa 0° wird die aktive Kante durch die Taillierung 2 gebildet. Bei einem Aufkantwinkel von in etwa 10° und größer bildet die Basistaillierung 12 die aktive Kante. Wie in den Fig. 3 und 5 sichtbar, weist dabei die aktive Kante aus Fig. 3, gebildet durch den mittleren Bereich 6 der Basistaillierung 12 und den Bereichen der Taillierung der überlagernden Laufflächenabschnitte 24, 28 im vorderen Bereich 4 und im hinteren Bereich 8, einen sehr viel geringeren Krümmungsradius auf als die aktive Kante in Fig. 5, die nur durch die Basistaillierung 12 gebildet wird. Das hat zur Folge, dass bei einem Aufkantwinkel α von wenigstens 10° ein minimaler Radius gefahren werden kann, der Ski also kurvenorientiert ist.

Der Mischbereich, d.h. also der Bereich mit einem Aufkantwinkel α zwischen 0° und in etwa 10°, ist schematisch in Fig. 4 dargestellt. Hier wird ersichtlich, dass je nach Aufkantwinkel α die aktive Kante variiert. Wird der Aufkantwinkel α größer, wird die aktive Kante im vorderen und im hinteren Bereich 4; 8 vermehrt von der Basistaillierung gebildet. Wird er kleiner, dient die Kante der überlagernden Laufflächenabschnitte 24; 28 in diesen Bereichen als Führung. Folglich hat der erfindungsgemäße Ski 1 nicht, wie dies aus dem Stand der Technik bekannt ist, im wesentlichen nur einen festen Kurvenradius, sondern ermöglicht die nahezu stufenlose Variation des Kurvenradius innerhalb der Grenzradien, die durch die Basistaillierung 12 und die in Fig. 3 gezeigte gemischte zweite Taillierung 22 definiert sind. Somit stellt der erfindungsgemäße Ski ein Schneegleitgerät dar, das aufgrund seiner neuartigen "dreidimensionalen" Laufflächenausbildung wesentlich vielseitiger, anwendungsfreundlicher und leichter zu steuern ist.

In den Fig. 6 und 7 ist eine abgewandelte Ausführungsform eines erfindungsgemäßen Ski in Draufsicht sowie in Seitenansicht dargestellt. Sämtliche Teile, die bereits anhand der Fig. 1-5 beschrieben sind, weisen dieselben Bezugsziffern auf. Insofern wird auf die vorangegangene Beschreibung hingewiesen. Die Ausführungsform gemäß den Fig. 6 und 7 unterscheidet sich von der vorbeschriebenen Ausführungsform dadurch, dass die vorderen und hinteren überlagernden Laufflächenabschnitte jeweils in Form von Längskufen 24' bzw. 28' ausgebildet sind. Die äußere Begrenzung dieser Längskufen erfolgt durch Stahlkanten 27, 27' bzw. 29, 29', während die innere Begrenzung durch einen nach innen abgerundete Stufe gebildet wird. Alternativ ist es auch denkbar, dass die Kufen von außen nach innen flach abfallend auf das Niveau der Basislauffläche 10 ausgebildet sind. Auch ist es denkbar, dass die Kufen innenseitig zumindest in den äußeren, einander abgewandten Bereichen durch eine Stufe gegenüber der Basislauffläche begrenzt sind, während in den einander zugekehrten Bereichen diese stufenförmige Begrenzung in eine stufenlose übergeht.

### Bezugszeichen

- 1: Schneegleitgerät, bzw. Ski
- 2: Laufflächenseite
- 3: Oberseite
- 4: vorderer Bereich

- 5: Schaufel
- 6: mittlerer Bereich
- 8: hinterer Bereich
- 10: Basislauffläche
- 12: Basistaillierung
- 17, 17': Stahlkante
- 20: zweite Lauffläche
- 22: zweite Taillierung
- 24, 24': überlagernder Laufflächenabschnitt
- 26, 26': Erhebung
- 27, 27': Stahlkante
- 28, 28': überlagernder Laufflächenabschnitt
- 29, 29': Stahlkante
- 34: Übergang
- 38: Übergang
- 40: Befestigungsmittel, bzw. Schraube
- 50: elast. Element
- 60: aktive Kante
- α: Aufkantwinkel

## Patentansprüche

1. Schneegleitgerät, insbesondere Carvingski, mit einer Basislauffläche (10), die sich über einen vorderen (4), einen mittleren (6) und einen hinteren Bereich (8) erstreckt und in Längsrichtung tailliert (12) ist,
**dadurch gekennzeichnet, dass**
nur im vorderen (4) und optional auch im hinteren Bereich (8) der Basislauffläche (10), nicht aber im mittleren Bereich, diese durch wenigstens einen zusätzlichen Laufflächenabschnitt (24, 24'; 28, 28') überlagert ist, der mit einem Teil, nämlich dem mittleren Teil, der Basislauffläche (10), eine zweite Lauffläche (20) mit einer zweiten Taillierung (22) mit im wesentlichen größeren Krümmungsradius definiert.

2. Schneegleitgerät nach Anspruch 1
**dadurch gekennzeichnet, dass**
die Basislauffläche (10) sowie die diese vorne und optional hinten überlagernden Laufflächenabschnitte (24, 24'; 28, 28') so aufeinander abgestimmt sind, dass bei Änderung des Aufkantwinkels (α) des Schneegleitgerätes, insbesondere des Ski, eine entsprechende Änderung des aktiven, d.h. wirksamen Radius der durch Basislauffläche und überlagernde(n) Laufflächenabschnitt(e) definierten Taillierung erfolgt.

3. Schneegleitgerät nach Anspruch 2,
**dadurch gekennzeichnet, dass**
mit zunehmendem Aufkantwinkel (α) der aktive Radius entsprechend zunehmend kleiner wird.

4. Schneegleitgerät nach einem der Ansprüche 2 oder 3,
**dadurch gekennzeichnet, dass**
der aktive Radius bei einem Aufkantwinkel (α) von etwa 0° maximal und bei einem Aufkantwinkel (α) von wenigstens etwa 8° bis 12°, insbesondere 10°, minimal ist.

5. Schneegleitgerät nach einem der vorhergehenden Ansprüche,
**dadurch gekennzeichnet, dass**
die Taillierung (12) der Basislauffläche (10) und/oder die zweite Taillierung (22) im wesentlichen aus einem oder mehreren konstruktiv aufeinander abgestimmten Kreisbögen gebildet ist.

6. Schneegleitgerät nach einem der vorhergehenden Ansprüche,
**dadurch gekennzeichnet, dass**
der Krümmungsradius der Taillierung (12) der Basislauffläche (10) und/oder der zweiten Taillierung (22) vom vorderen Bereich (4) und optional vom hinteren Bereich (8) zum mittleren Bereich (6) abnimmt.

7. Schneegleitgerät nach einem der vorhergehenden Ansprüche,
**dadurch gekennzeichnet, dass**
die zweite Taillierung (22) einen im wesentlichen konstanten Krümmungsradius über den vorderen Bereich (4) und optional den hinteren Bereich (8) zum mittleren Bereich (6) hin aufweist.

8. Schneegleitgerät nach einem der vorhergehenden Ansprüche,
**dadurch gekennzeichnet, dass**
die Basislauffläche (10) sowie die diese überlagernden Laufflächenabschnitt(4) (24; 28) seitlich durch Stahlkanten (17; 27; 29) oder vergleichbare Kanten begrenzt sind und einen entsprechenden "side cut" definieren.

9. Schneegleitgerät nach einem der vorhergehenden Ansprüche,
**dadurch gekennzeichnet, dass**
die überlagernden Laufflächenabschnitt(e) (24, 24', 28, 28') lösbar an der Laufflächenseite (2) des Schneegleitgerätes (1), insbesondere des Ski, befestigt sind, insbesondere durch von der Skioberseite (3) her betätigbare Befestigungsschrauben (40).

10. Schneegleitgerät nach einem der vorhergehenden Ansprüche,
**dadurch gekennzeichnet, dass**
der vordere und optional der hintere überlagernde Laufflächenabschnitt (24, 24'; 28, 28') sich jeweils aus der Basislaufschicht (10) heraus in Richtung nach vorne bzw. hinten zunehmend über die Basislauffläche (10) vorstehend erstreckt.

11. Schneegleitgerät nach einem der vorhergehenden Ansprüche,
**dadurch gekennzeichnet, dass**
die überlagernde(n) Laufflächenabschnitt(e) (24, 24'; 28, 28') unter Zwischenschaltung elastischer Elemente (50), insbesondere einer, insbesondere stoßdämpfend wirkenden, Elastomerschicht, am Ski befestigt sind.

12. Schneegleitgerät nach einem der vorhergehenden Ansprüche,
**dadurch gekennzeichnet, dass**
die zusätzlichen Laufflächenabschnitte (24'; 28') kufenartig ausgebildet sind.

13. Schneegleitgerät nach Anspruch 12,
**dadurch gekennzeichnet, dass**
vorne und optional hinten die zusätzlichen Laufflächenabschnitte (24', 28') durch jeweils zwei in Skiquerrichtung voneinander beabstandete Kufen gebildet sind, die außenseitig durch eine Stahlkante (27, 27' bzw. 29, 29') begrenzt sind und nach innen entweder flach oder stufig auf Höhe der Basislauffläche (10) abfallen.

## Claims

1. Snow-gliding device, in particular, a carving ski, with a basic running surface (10), which extends over a front (4), central (6) and rear region (8) and is waisted (12) in the longitudinal direction,
**characterised in that,**
only in the front (4) and optionally also in the rear region (8) of the basic running surface (10), but not in the central region, the latter is overlaid with at least one additional running-surface portion (24, 24'; 28, 28'), which, with a part, namely the central part, of the basic running surface (10), defines a second running surface (20) with a second waist (22) with a substantially-larger radius of curvature.

2. Snow-gliding device according to claim 1,
**characterised in that**
the basic-running surface (10) and the running-surface portions (24, 24'; 28, 28') overlaid on the latter at the front and optionally at the rear are matched to one another in such a manner that, in the event of a change of the edge angle (□) of the snow-gliding device, in particular, of the ski, a corresponding change of the active, that is to say, effective radius of the waist defined by the basic-running surface and overlaid running surface(s) takes place.

3. Snow-gliding device according to claim 2,
**characterised in that**
with an increasing edge angle (□), the active radius becomes correspondingly, increasingly smaller.

4. Snow-gliding device according to any one of claims 2 or 3,
**characterised in that,**
in the case of an edge angle (□) of approximately 0°, the active radius is maximal, and in the case of an edge angle (□) of at least 8° to 12°, in particular 10°, is minimal.

5. Snow-gliding device according to any one of the preceding claims,
**characterised in that**
the waist (12) of the basic-running surface (10) and/or the second waist (22) is formed substantially from one or more constructively, mutually-matched circular curves.

6. Snow-gliding device according to any one of the preceding claims,
**characterised in that**
the radius of curvature of the waist (12) of the basic-running surface (10) and/or of the second waist (22) decreases from the front region (4) and optionally from the rear region (8) towards the central region (6).

7. Snow-gliding device according to any one of the preceding claims,
**characterised in that**
the second waist (22) provides a substantially-constant radius of curvature over the front region (4) and optionally the rear region (8) towards the central region (6).

8. Snow-gliding device according to any one of the preceding claims,
**characterised in that**
the basic-running surface (10) and the running-surface portion (4) (24; 28) overlaid on the latter are limited at the sides by steel edges (17; 27; 29) or comparable edges and define a corresponding "side cut".

9. Snow-gliding device according to any one of the preceding claims,
**characterised in that**
the overlaid running-surface portion(s) (24, 24'; 28, 28') are attached in a detachable manner to the running-surface side (2) of the snow-gliding device (1), in particular of the ski, in particular by fastening screws (40) capable of being activated from the upper side (3) of the ski.

10. Snow-gliding device according to any one of the preceding claims,
**characterised in that**
the front and optionally the rear overlaid running-surface portion (24, 24'; 28, 28') extends respectively outwards from the basic running layer (10) in the direction towards the front or the rear projecting increasingly over the basic running surface (10).

11. Snow-gliding device according to any one of the preceding claims,
**characterised in that**
the overlaid running-surface portion(s) (24, 24'; 28, 28') are attached to the ski with the interposition of resilient elements (50), in particular of an elastomer layer, in particular with shock-absorbing effect

12. Snow-gliding device according to any one of the preceding claims,
**characterised in that**
the additional running-surface portions (24'; 28') are formed in the manner of a runner.

13. Snow-gliding device according to claim 12,
**characterised in that**
at the front and optionally at the rear, the additional running-surface portions (24', 28') are formed respectively by two runners disposed at a spacing distance from one another in the transverse direction of the ski, which are limited at the outside by a steel edge (27, 27'or respectively 29,29') and taper towards the inside either in a flat or in a stepped manner to the level of the basic running surface (10).

## Revendications

1. Engin de glisse sur neige, en particulier ski de carving, avec une surface portante de base (10) qui s'étend sur une zone avant (4), une zone intermédiaire (6) et une zone arrière (8) et qui présente une ligne de cotes (12) dans le sens longitudinal, **caractérisé en ce que** la surface portante de base (10) est doublée uniquement dans la zone avant (4) et le cas échéant également dans la zone arrière (8), mais pas dans la zone intermédiaire, par au moins un segment de surface portante supplémentaire (24, 24' ; 28, 28') qui définit avec une partie, en l'occurrence la partie centrale, de la surface portante de base (10), une deuxième surface portante (20) présentant une deuxième ligne de cotes (22) dont le rayon de courbure est sensiblement plus grand.

2. Engin de glisse sur neige selon la revendication 1, **caractérisé en ce que** la surface portante de base (10) ainsi que les segments de surface portante (24, 24' ; 28, 28') qui la recouvrent à l'avant et le cas échéant à l'arrière sont adaptés les uns aux autres de telle façon qu'une variation de l'angle de prise de carre (α) de l'engin de glisse sur neige, en particulier du ski, provoque une variation correspondante du rayon actif, c'est-à-dire du rayon efficace de la ligne de cotes définie par la surface portante de base et par le ou les segments de surface portante qui la recouvrent.

3. Engin de glisse sur neige selon la revendication 2, **caractérisé en ce que** le rayon actif diminue de plus en plus à mesure que l'angle de prise de carre (α) augmente.

4. Engin de glisse sur neige selon l'une des revendications 2 ou 3, **caractérisé en ce que** le rayon actif est maximal lorsque l'angle de prise de carre (α) est de 0° environ et minimal lorsque l'angle de prise de carre (α) est d'au moins 8° à 12° environ, en particulier de 10°.

5. Engin de glisse sur neige selon l'une des revendications précédentes, **caractérisé en ce que** la ligne de cotes (12) de la surface portante de base (10) et/ou la deuxième ligne de cotes (22) est essentiellement formée par un ou plusieurs arcs de cercle adaptés les uns aux autres à la conception.

6. Engin de glisse sur neige selon l'une des revendications précédentes, **caractérisé en ce que** le rayon de courbure de la ligne de cotes (12) de la surface portante de base (10) et/ou de la deuxième ligne de cotes (22) diminue depuis la zone avant (4) et le cas échéant de la zone arrière (8) en direction de la zone intermédiaire (6).

7. Engin de glisse sur neige selon l'une des revendications précédentes, **caractérisé en ce que** la douzième ligne de cotes (22) présente un rayon de courbure sensiblement constant sur la zone avant (4) et le cas échéant la zone arrière (8) jusqu'à la zone intermédiaire (6).

8. Engin de glisse sur neige selon l'une des revendications précédentes, **caractérisé en ce que** la surface portante de base (10) ainsi que le ou les segments de surface portante (24, 24' ; 28, 28') qui la recouvrent sont délimités latéralement par des chants en acier (17 ; 27 ; 29) ou des chants comparables qui définissent un "side cut" correspondant.

9. Engin de glisse sur neige selon l'une des revendications précédentes, **caractérisé en ce que** le ou les segments de surface portante superposés (24, 24' ; 28, 28') sont fixés de manière amovible sur le côté de la surface portante (2) de l'engin de glisse sur neige (1), en particulier du ski, en particulier au moyen de vis de fixation (40) qui se vissent depuis le dessus du ski (3).

10. Engin de glisse sur neige selon l'une des revendications précédentes, **caractérisé en ce que** les segments de surface portante superposés à l'avant et le cas échéant à l'arrière (24, 24' ; 28, 28') s'étendent respectivement hors de la couche portante de base (10) en dépassant de plus en plus de la surface portante de base (10) en direction de l'avant ou de l'arrière.

11. Engin de glisse sur neige selon l'une des revendications précédentes, **caractérisé en ce que** le ou les segments de surface portante superposés (24, 24' ; 28, 28') sont fixés au ski en intercalant des éléments élastiques (50), en particulier une couche d'élastomère, notamment une couche exerçant un effet d'amortissement des chocs.

12. Engin de glisse sur neige selon l'une des revendications précédentes, **caractérisé en ce que** les segments de surface portante supplémentaires (24' ; 28) sont réalisés en forme de patins.

13. Engin de glisse sur neige selon la revendication 12, **caractérisé en ce que** les segments de surface portante supplémentaires à l'avant et le cas échéant à l'arrière (24', 28') sont formés par deux patins, espacés l'un de l'autre dans le sens de la largeur du ski, qui sont délimités côté extérieur par un chant en acier (27, 27' ou 29, 29') et qui descendent vers l'intérieur soit linéairement, soit avec un étagement à la hauteur de la surface portante de base (10).
